# EUROPÄISCHE PATENTSCHRIFT

(11) **EP 0 049 209 B1**
(45) Veröffentlichungstag und Bekanntmachung des Hinweises auf die Patenterteilung: **02.05.1985**
(21) Anmeldenummer: 81730083.3
(22) Anmeldetag: 01.09.1981
(51) Int. Cl.: H01H 71/00

(54) **Schutzschalter kompakter Bauart mit einem Auslösestift**
Protective switch of compact construction with a tripping pin
Commutateur de protection de construction compacte comprenant une broche de déclencheur

(30) Priorität: 30.09.1980 DE 3037355
(43) Veröffentlichungstag der Anmeldung: 07.04.1982
(73) Patentinhaber: SIEMENS AKTIENGESELLSCHAFT, 80333 München (DE)
(72) Erfinder: Troebel, Werner, Ing. grad., D-1000 Berlin 22 (DE)

## Beschreibung

Die Erfindung befasst sich mit einem Schutzschalter kompakter Bauart mit einem Isolierstoffgehäuse, das ein Oberteil mit einer zum Durchtritt eines Betätigungshandgriffes dienenden Öffnung und ein zur Auflage auf einer Befestigungs- oder Montagefläche vorgesehenes Unterteil aufweist, und der einen Schaltmechanismus und eine mit diesem zusammenwirkende Auslösewelle besitzt, die ausser durch stromabhängige Auslöseglieder durch einen an der Unterseite des Unterteiles austretenden, in dem Gehäuse gegen Federkraft verschiebbar geführten Auslösestift betätigbar ist. Ein Schutzschalter dieser Art geht aus der EP-A1-0 035 083 hervor und gehört gemäss Artikel 54(3), (4) EPÜ zum Stand der Technik.

Der Auslösestift dient dazu, zwangsläufig eine Auslösung des Schutzschalters zu veranlassen, wenn dieser von seiner Montagefläche abgenommen wird. Ein wichtiges Anwendungsgebiet der genannten Auslösestifte sind daher Schutzschalter in steckbarer Ausführung, bei deren Lösung von den Trennkontakten bzw. Herausnahme aus einem Stecksockel eine Lichtbogenbildung unterbleiben muss. Hierzu werden die Auslösestifte derart bemessen, dass der Schaltmechanismus mit Sicherheit ausgelöst wird, bevor die Anschlussstücke des Schutzschalters ausser Eingriff mit den Trennkontakten bzw. Stecksockeln gelangen.

Im Prinzip bereitet der Einbau eines Auslösestiftes der genannten Art in einen Schutzschalter keine Schwierigkeiten, sofern ausreichend Platz zur Verfügung steht. Dies ist jedoch besonders bei Schutzschaltern der kleineren Baugrössen, deren Nennstrom z. B. zwischen 60 und 250 Ampere liegt, in der Regel nicht der Fall. Vielmehr nimmt bei solchen Schaltern der Schaltmechanismus mit den Schaltkontakten, Löschkammern, Auslösern und Zusatzteilen praktisch den gesamten Innenraum der Schaltergehäuse ein.

Der Erfindung liegt die Aufgabe zugrunde, eine derart raumsparende Anordnung eines Auslösestiftes der genannten Art anzugeben, die eine Anwendung von Auslösestiften auch bei Schutzschaltern mit höchster Raumausnutzung ihrer Gehäuse ermöglicht.

Gemäss der Erfindung wird diese Aufgabe bei einem Schutzschalter der eingangs genannten Art dadurch gelöst, dass der Auslösestift in einer zum Inneren des Gehäuses offenen Nut einer Aussenwand des Gehäuses gelagert und nahe der Auslösewelle eine Abkröpfung sowie an dem abgekröpften Teil einen mit der Auslösewelle zusammenwirkenden Ansatz besitzt. Durch die Lagerung in der Nut wird der Auslösestift seitlich an den anderen Bauteilen des Schutzschalters vorbeigeführt, was die vollständige Beibehaltung des bisherigen Aufbaus gestattet. Dies gilt auch für die Auslösewelle, weil hier das erforderliche mechanische Zusammenwirken durch die Abkröpfung des Auslösestiftes ermöglicht wird. Die Abkröpfung erlaubt darüber hinaus in gewissen Grenzen die Anordnung der Nut an einer Stelle, die aus Gründen der inneren Geometrie des Schutzschalters und der mechanischen Festigkeit günstig erscheint.

Im Oberteil des Gehäuses des Schutzschalters kann eine Ausnehmung zur Aufnahme des Endes einer den Auslösestift in der Richtung der Auslösung vorspannenden Schrauben-Druckfeder angeordnet sein, in deren Windungen der Auslösestift mit seinem einen Ende eingreift. Auf diese Weise ist gegenüber dem Oberteil des Gehäuses eine nachgiebige Führung geschaffen, die einen Toleranzausgleich bewirkt.

Der Ansatz des Auslösestiftes kann zugleich als Widerlager der Schrauben-Druckfeder dienen und erfüllt dann neben der Einwirkung auf die Auslösewelle noch eine zweite Funktion.

Nach einer Weiterbildung der Erfindung kann die zur Führung des Auslösestiftes vorgesehene Nut nur im Unterteil des Gehäuses vorgesehen sein und kann Begrenzungsflächen besitzen, die zusammen mit wenigstens einem Ansatz des Auslösestiftes eine Verdrehung des Auslösestiftes in der Nut begrenzen. Hat der Auslösestift z. B. einen kreisförmigen Querschnitt, wie dies für seine Herstellung und die Lagerung in der Nut günstig ist, so ist schon durch einen einzigen rechteckigen Ansatz ein Verdrehungsschutz zu erreichen.

Der soeben erläuterte Ansatz kann durch seine Anordnung den Hub des Auslösestiftes beim Abheben des Schutzschalters von seiner Befestigungs- oder Montagefläche durch Anschlag an einer Gegenfläche des Gehäuses auf ein zur Betätigung der Auslösewelle ausreichendes Mass begrenzen. Auch hier wird somit durch eine sinnvolle Formgebung des Auslösestiftes eine Doppelfunktion erreicht.

Die Erfindung wird im folgenden anhand des in den Figuren dargestellten Ausführungsbeispieles näher erläutert.
Die Figur 1 zeigt einen Schutzschalter der Kompaktbauart in der Seitenansicht, teilweise im Schnitt.
In der Figur 2 ist der Schutzschalter gemäss der Figur 1 in der Draufsicht mit einer stellenweise im Schnitt gezeigten Aussenwand dargestellt.
Die Figur 3 zeigt einen Ausschnitt der Aussenwand des Gehäuses mit einem Auslösestift.

Der Schutzschalter 1 in Fig. 1, der insgesamt einen etwa in der DE-A-2 816 352 beschriebenen Aufbau haben kann, besitzt ein aus einem Isolierstoff bestehendes Gehäuse 2 mit einem Oberteil 3 und einem Unterteil 4, an dessen Stirnseiten im vorliegenden Beispiel mit Messerkontakten 5 und 6 versehene Anschlussvorrichtungen 7 und 10 angeordnet sind. Aus einer Öffnung in dem Oberteil 3 des Gehäuses 2 ragt ein Betätigungshandgriff 11 heraus, der zum Ein- und Ausschalten des Schutzschalters 1 von Hand dient. Ferner ist der Schutzschalter selbsttätig durch Überstrom- und Kurzschlussauslöser auslösbar. Von den Bestandteilen des Auslösesystems zeigt die Figur 1 einen Bimetallstreifen 12, der an seinem unteren Ende mit einem Heizleiter 13 verbunden ist und etwa parallel zu diesem mit geringem Abstand verläuft. Der Heizleiter 13 ist mit einem Leiterstück 14 verbunden, das direkt an der Anschlussvorrichtung 7 befestigt ist. Die aus Heizleiter und Bimetallstreifen bestehende Anordnung befindetsich zwischen den Schenkeln eines U-förmig gestalteten Magnetjoches 15, mit dessen Polflächen ein in dem Unterteil 4 des Gehäuses 2 schwenkbar gelagerter Auslöseanker 16 zusammenwirkt. Der Bimetallstreifen 12 und der Auslöseanker 16 dienen zur Beeinflussung einer Auslösewelle 17, die in nicht näher dargestellter Weise mit dem Schaltmechanismus über Zwischenglieder in Verbindung steht. Einzelheiten dieser Anordnung sind z. B. der erwähnten Offenlegungsschrift zu entnehmen.

Der Schutzschalter 1 ist mit einem Auslösestift 20 versehen, der in einer Nut 21 des Gehäuses 2 verschiebbar gelagert ist. Die Nut 21 befindet sich in einer Aussenwand 22 (Fig. 2) des Unterteiles 4 des Gehäuses 2 und besitzt einen solchen Querschnitt, dass der mit kreisförmigem Querschnitt ausgeführte Auslösestift 20 etwa bündig mit der Innenfläche 23 der Aussenwand 22 abschliesst. In dem Unterteil 4 befindet sich eine Bohrung 18, durch die der Auslösestift hindurchtritt. Im Ruhezustand liegt er mit dem überstehenden Ende 24 auf der strichpunktiert gezeigten Montagefläche 25, z.B. der Sockelplatte eines Stecksockels, auf.

Im Bereich der Auslösewelle 17, die in einem an dem Unterteil 4 befestigten Lagerbock gelagert ist und sich in dem von dem Oberteil 3 umschlossenen Raum befindet, ist der Auslösestift 20 mit einer Abkröpfung 26 versehen, durch die der obere Teil 27 des Auslösestiftes 20 einen sowohl nach dem Inneren des Gehäuses 2 als auch seitlich gerichteten Versatz erhält. An diesem oberen Teil 27 des Auslösestiftes befindet sich ein Fortsatz 30, der in der gezeigten Ruhestellung mit Abstand einem Fortsatz 31 der Auslösewelle 17 gegenübersteht und zugleich ein Widerlager des unteren Endes einer Schrauben-Druckfeder 32 bildet. Das gegenüberliegende Ende dieser Feder befindet sich in einer Ausnehmung 33 des Oberteiles 3 des Gehäuses 2. Durch das Eingreifen des oberen Teiles 27 des Auslösestiftes 20 in die Windungen der Schrauben-Druckfeder 32 ist eine elastische und daher einen Toleranzausgleich bewirkende Führung des Auslösestiftes gewährleistet.

Der an den Begrenzungsflächen 28 und 29 der Nut 21 des Unterteiles 4 des Gehäuses 2 geführte untere Teil des Auslösestiftes 20 ist an wenigstens einer Stelle mit einem rechteckigen Ansatz 34 gemäss der Figur 3 versehen, die den Auslösestift zusammen mit einem Abschnitt der Aussenwand 22 darstellt. Durch den Ansatz 34, dessen Breite dem Abstand der parallelen Begrenzungsflächen 28 und 29 der Nut 21 angepasst oder geringer bemessen ist, wird ein Schutz gegen Verdrehung des Auslösestiftes erreicht. Günstig hierfür ist eine Verbreiterung der Begrenzungsfläche 29 entsprechend der Figur 2. Beim Einlegen in die Nut 21 nimmt der Auslösestift 20 somit zwangsläufig die für das Zusammenwirken des Fortsatzes 30 mit der Auslösewelle 17 und das Eingreifen in die Schrauben-Druckfeder 32 erforderliche Richtung des oberen Teiles 27 ein.

In dem in der Figur 1 gezeigten Ruhezustand wird der Auslösestift 20 entgegen der Wirkung der Schrauben-Druckfeder 32 in einer Stellung gehalten, in der sich der Fortsatz 30 im Abstand von dem Fortsatz 31 der Auslösewelle 17 befindet. Wird jedoch der Schutzschalter 1 von seiner Montagefläche 25 abgehoben, so verschiebt sich unter dem Einfluss der Schrauben-Druckfeder 32 in dem gleichen Mass der Auslösestift 20 und betätigt mit seinem Fortsatz 30 die Auslösewelle 17, noch bevor die Messerkontakte 5 und 6 aus den nicht dargestellten, mit ihnen zusammenwirkenden ortsfesten Gegenkontakten heraustreten können. In an sich bekannter Weise bewirkt dann die Verdrehung der Auslösewelle die Freigabe des Schaltmechanismus und damit die Öffnung der Schaltkontakte. Der Auslösestift 20 hat daher die Funktion eines Sicherheitsorgans, das eine Lichtbogenbildung an den Messerkontakten 5 und 6 verhindert und eine für den Bedienenden sichere Unterbrechung des Stromkreises im Inneren des Schutzschalters 1 herbeiführt.

Es hat sich als vorteilhaft erwiesen, den Auslösestift als einheitlichen Körper aus einem geeigneten Kunststoff im Spritzgussverfahren herzustellen. Er erhält hierbei seine endgültige Gestalt in einem Arbeitsgang, besitzt eine gute mechanische Festigkeit und vermeidet Isolationsprobleme im Inneren des Schutzschalters.

## Patentansprüche

1. Schutzschalter (1) kompakter Bauart mit einem Isolierstoffgehäuse, das ein Oberteil (3) mit einer zum Durchtritt eines Betätigungshandgriffes (11) dienenden Öffnung und ein zur Auflage auf einer Befestigungs- oder Montagefläche (25) vorgesehenes Unterteil (4) aufweist, sowie mit einem Schaltmechanismus und einer mit diesem zusammenwirkenden Auslösewelle (17), die ausser durch stromabhängige Auslöseglieder (12, 16) durch einen an der Unterseite des Unterteiles (4) austretenden, in dem Gehäuse (2) gegen Federkraft verschiebbar geführten Auslösestift (20) betätigbar ist, dadurch gekennzeichnet, dass der Auslösestift (20) in einer zum Inneren des Gehäuses (2) offenen Nut (21) einer Aussenwand des Gehäuses (2) gelagert und nahe der Auslösewelle (17) eine Abkröpfung sowie an dem abgekröpften Teil (27) einen mit der Auslösewelle (17) zusammenwirkenden Ansatz (30) besitzt.

2. Schutzschalter nach Anspruch 1, dadurch gekennzeichnet, dass im Oberteil (3) des Gehäuses (2) eine Ausnehmung (33) zur Aufnahme des Endes einer den Auslösestift (20) in der Richtung der Auslösung vorspannenden Schrauben-Druckfeder (32) angeordnet ist und dass der Auslösestift (20) mit seinem einen Ende in die Windungen der Schrauben-Druckfeder (32) eingreift.

3. Schutzschalter nach Anspruch 2, dadurch gekennzeichnet, dass der Ansatz (30) zugleich als Widerlager der Schrauben-Druckfeder (32) dient.

4. Schutzschalter nach Anspruch 1, dadurch gekennzeichnet, dass die Nut (21) nur im Unterteil (4) des Gehäuses (2) vorgesehen ist und Begrenzungsflächen (28, 29) besitzt, die zusammen mit wenigstens einem Ansatz (34) des Auslösestiftes (20) eine Verdrehung des Auslösestiftes (20) in der Nut (21) begrenzt.

5. Schutzschalter nach Anspruch 4, dadurch gekennzeichnet, dass der Ansatz (34) durch seine Anordnung den Hub des Auslösestiftes (20) beim Abheben des Schutzschalters (1) von seiner Befe- _{'}stigungs-oder Montagefläche (25) durch Anschlag an einer Gegenfläche des Gehäuses (2) auf ein zur Betätigung der Auslösewelle (17) ausreichendes Mass begrenzt.

## Claims

1. A protective switch (1) of compact construction having an insulating housing which has an upper part (3) with an opening which serves for the passage of an operating lever (11), and a lower part (4) which is provided for support on a fixing or assembly surface (25), and having a switching mechanism and a tripping bar (17) which co-operates therewith and which, apart from current- dependent tripping elements (12, 16), can be operated by a tripping pin (20) which protrudes at the underside of the lower part (4) and is guided in the housing (2) so as to be displaceable against spring force, characterised in that the tripping pin (20) has both an offset member which is near to the tripping bar (17) and is positioned in a groove (21) in an outer wall of the housing (2) which opens towards the inside of the housing (2), and an attachment (30), on the offset component (27), which co-operates with the tripping bar (17).

2. A protective switch as claimed in Claim 1, characterised in that, in the upper part (3) of the housing (2), there is arranged a recess (33) which serves to accommodate the end of a compression spring (32) which preloads the tripping pin (20) in the direction of tripping; and that at its one end the tripping pin (20) engages into the windings of the compression spring (32).

3. A protective switch as claimed in Claim 2, characterised in that the attachment (30) simultaneously serves as an abutment for the compression spring (32).

4. A protective switch as claimed in Claim 1, characterised in that the groove (21) is only arranged in the lower part (4) of the housing (2) and has boundary surfaces (28, 29) which, together with at least one attachment (34) of the tripping pin (20), limit rotation of the tripping pin (20) in the groove (21).

5. A protective switch as claimed in Claim 4, characterised in that, by its arrangement, the attachment (34) delimits the stroke of the tripping pin (20) when lifting the protective switch (1) from its mounting or assembly surface (25), by striking against a counter-surface of the housing (2), to an extent which is sufficient for the actuation of the tripping bar (17).

## Revendications

1. Disjoncteur de protection (1) de construction compacte, avec un boîtier en un matériau isolant et qui comporte une partie supérieure (3) pourvue d'une ouverture qui sert au passage d'un levier de commande (11) et une partie inférieure (4) prévue pour être montée sur une surface de fixation ou de montage (25), ainsi qu'avec un mécanisme de coupure et un arbre de déclenchement (17) coopérant avec ce dernier et qui est susceptible d'être actionné non seulement par des organes de déclenchement (12, 16) et qui dépendent du courant, mais également par une cheville de déclenchement (20) guidée en déplacement dans le boîtier, à l'encontre de la force d'un ressort, et sortant sur le côté inférieur de la partie inférieure (4), caractérisé par le fait que la cheville de déclenchement (20) est montée dans une gorge (21) ménagée dans une paroi extérieure du boîtier (2) et ouverte vers l'intérieur de celui-ci, et possède près de l'arbre de déclenchement (17) un coude ainsi qu'à la partie coudée (27) un appendice (30) qui coagit avec l'arbre de déclenchement (17).

2. Disjoncteur de protection selon la revendication 1, caractérisé par le fait que dans la partie supérieure (3) du boîtier (2) est agencée une ouverture (33) servant à recevoir l'extrémité d'un ressort hélicoïdal de pression (32) qui arme la cheville de déclenchement (20) dans le sens du déclenchement, et que la cheville de déclenchement (20) pénètre par une de ses extrémités dans les spires du ressort hélicoïdal de pression (32).

3. Disjoncteur de protection selon la revendication 2, caractérisé par le fait que l'appendice (30) sert en même temps de contre-appui pour le ressort hélicoïdal de pression (32).

4. Disjoncteur de protection selon la revendication 1, caractérisé par le fait que la gorge (21) n'est prévue que dans la partie inférieure (4) du boîtier (2) et possède des parois de limitation (28, 29) qui, avec au moins un appendice (34) de la cheville de déclenchement (20), limitent une rotation de la cheville de déclenchement (20) dans la gorge (21).

5. Disjoncteur de protection selon la revendication 4, caractérisé par le fait que l'appendice (34), par sa disposition, limite à une mesure suffisante pour la commande de l'arbre de déclenchement, la course de la cheville de déclenchement (20), lors du dégagement du disjoncteur de protection (1) de sa surface de fixation ou de montage (25), par butée contre une surface antagoniste du boîtier (2).
